# EUROPÄISCHE PATENTSCHRIFT

(11) **EP 1 775 998 B1**
(45) Veröffentlichungstag und Bekanntmachung des Hinweises auf die Patenterteilung: **26.08.2009**
(21) Anmeldenummer: 06021711.4
(22) Anmeldetag: 17.10.2006
(51) Int. Cl.: H05B 6/64, H05B 6/78, F27B 9/06

(54) **Mikrowellen-Durchlaufofen**
Microwave conveyor furnace
Four continu a micro-ondes

(30) Priorität: 17.10.2005 DE 102005049533
(43) Veröffentlichungstag der Anmeldung: 18.04.2007
(73) Patentinhaber: Püschner GmbH & Co. KG, 28784 Schwanewede (DE)
(72) Erfinder: Püschner, Peter-A., 28790 Schwanewede (DE)
(74) Vertreter: Manasse, Uwe

(56) Entgegenhaltungen:
- EP-A2- 1 152 641
- WO-A-86/01065
- DE-A1- 19 924 624
- DE-C1- 19 738 882
- DE-U1- 20 018 925
- G. VELTL, F. PETZOLD, P.A. PÜSCHNER: "Effects of microwaves on sintering processes" POWDER METALLURGY 2004 WORLD CONGRESS, Oktober 2004 (2004-10), Seiten 107-112, XP009077329 vienna 2004
- "Microwave Sintering" INTERCERAM, Bd. 54, Nr. 1, Januar 2005 (2005-01), Seiten 40-41, XP001249003

## Beschreibung

Die vorliegende Erfindung betrifft einen Mikrowellen-Durchlaufofen gemäß dem Oberbegriff von Anspruch 1.

Ein aus der DE 197 38 882 C1 bekannter Mikrowellen-Durchlaufofen weist ein Transportband als Förderelement auf Dieser ist jedoch nicht für herkömmliche Entbinder- bzw. Sinteranlagen geeignet, die mit Metallförderbändern ausgestattet sind. Dies liegt daran, daß die Mikrowellenstrablung über die Metallförderbänder aus dem Ofen herausgeführt wird, und somit einerseits nicht für die Aufheizung zur Verfügung steht und andererseits auf die Umwelt, insbesondere Menschen, unkontrolliert und gegebenenfalls gesundheitsschädigend einwirken kann.

Die WO 86/01065 A1 offenbart einen Mikrowellen-Durchlaufofen gemäß dem Oberbegriff von Anspruch 1.

Der Erfindung liegt die Aufgabe zugrunde, den bekannten Mikrowellen-Durehlaufofen derart weiterzubilden, daß damit auch zum Beispiel Sintern und Entbindern durchgeführt werden kann.

Erfindungsgemäß wird diese Aufgabe bei dem gattungsgemäßen Mikrowellen-Durchlaufofen dadurch gelöst, daß das bzw. die Förderelement(e) auf einem Körper aus mindestens einem Halbleitermaterial, der auf der Innenseite der Bodenwand angeordnet oder damit elektrisch verbunden ist, gelagert ist bzw. sind und der Mikrowellenkanal ein Mikrowellen-Monomodekanal ist.

Dabei kann vorgesehen sein, daß der Körper plattenförmig gestaltet ist.

Günstigerweise ist der Körper gestaltet, um das Förderelement bzw. die Förderelemente zusätzlich an dessen bzw. deren Längsseiten zu führen.

Insbesondere kann vorgesehen, daß der Körper im Querschnitt quer zu seiner Längserstreckung U-förmig gestaltet ist. Die beiden äußeren Schenkel des U dienen dann zur seitlichen Führung und der mittlere Bereich des U als Auflagefläche/Gleitfläche für das Förderelement bzw. die Förderelemente.

Gemäß einer weiteren besonderen Ausführungsform der Erfindung kann vorgesehen sein, daß der Körper in seiner Längserstreckung mehrteilig gestaltet ist.

Vorteilhafterweise ist vorgesehen, daß sich der Körper im wesentlichen durch den gesamten Mikrowellenkanal längserstreckt.

Günstigerweise ist das bzw. mindestens ein Halbleitermaterial Siliziumcarbid, Siliziumnitrit, reines Silizium oder Germanium.

Besonders bevorzugt ist das bzw. mindestens ein Halbleitermaterial Graphit.

Weiterhin ist denkbar, daß der Mikrowellenkanal im Querschnitt quer zu seiner Längserstreckung rechteckig ist. Selbstverständlich ist aber auch möglich, daß er quadratisch ist.

Günstigerweise ist das Mikrowellen-Einkoppelelement bzw. mindestens eines der Mikrowellen-Einkoppelelemente bei Nichtgebrauch zur Umgebung verschließbar. Dadurch sind mehrere Betriebsweisen des Mikrowellen-Durchlaufofens möglich. Beispielsweise kann bzw. können in Abhängigkeit von den Absorptionseigenschaften der zur verarbeitenden Produkte nur ein Mikrowellen-Einkoppelelement bzw. mehrere Mikrowellen-Einkoppelelemente zum Einkoppeln von Mikrowellen verwendet werden.

Günstigerweise ist zusätzlich mindestens eine konventionelle Heizeinrichtung vorgesehen. Beispielsweise kann es sich um einen Heizstrahler oder um ein Heißluftgebläse handeln.

Gemäß einer weiteren besonderen Ausführungsform sind mindestens zwei Mikrowellen-Einkoppelelemente vorgesehen und ist zwischen benachbarten Mikrowellen-Einkoppelelementen jeweils eine konventionelle Heizeinrichtung vorgesehen.

Gemäß einer besonderen Ausführungsform kann vorgesehen sein, daß das Förderelement ein Metallförderband ist.

Zweckmäßigerweise ist das Metallförderband ein Kettenband oder Drahtgeflechtband.

Insbesondere kann vorgesehen sein, daß das Metallförderband ein Endlosband ist.

Gemäß einer weiteren besonderen Ausführungsform der Erfindung kann vorgesehen sein, daß der Körper in seiner Längserstreckung mehrteilig gestaltet ist.

Alternativ kann vorgesehen sein, daß das Fördermittel mindestens eine Stoßeinrichtung umfaßt und das Förderelement bzw. die Förderelemente eine Platte bzw. Platten aus mindestens einem Halbleitermaterial ist bzw. sind.

Insbesondere kann dabei vorgesehen sein, daß das bzw. mindestens ein Halbleitermaterial Siliziumcarbid, Siliziumnitrid, reines Silizium oder Germanium ist.

Besonders bevorzugt ist das bzw. mindestens ein Halbleitermaterial Graphit.

Günstigerweise ist der Mikrowellen-Durchlaufofen in Modulbauweise hergestellt. Dadurch kann eine beliebige Kombination und Anzahl von hintereinander geschalteten Heizeinrichtungen unter Verwendung von Mikrowellen gegebenenfalls in Kombination mit konventionellen Heizquellen realisiert werden.

Günstigerweise ist der Mikrowellen-Durchlaufofen kontinuierlich betreibbar.

Gemäß einem weiteren Aspekt ist eine Entbinderanlage mit einem Mikrowellen-Durchlaufofen nach einem der Ansprüche 1 bis 20 vorgesehen.

Schließlich ist gemäß einem weiteren Aspekt der Erfindung eine Sinteranlage mit einem Mikrowellen-Durchlaufofen nach einem der Ansprüche 1 bis 20 vorgesehen.

Der Erfindung liegt die überraschende Erkenntnis zugrunde, daß durch die Lagerung des Förderelements bzw. der Förderelemente auf dem Körper aus mindestens einem Halbleitermaterial im unteren Teil des Mikrowellenkanals das Förderelement bzw. die Förderelemente als elektrische Ebene für die Grundmode H₁₀ wirksam ist bzw. sind, da das Förderelement bzw. die Förderelemente durch den Körper mit dem Mikrowellenkanal verbunden ist/sind, und durch die Mikrowellen-Sperrfilter eine elektromagnetische Dichtigkeit des Förderelements bzw. der Förderelemente gewährleistet wird. Die besonderen Funktionen der Graphithalbschalen gemäß einer besonderen Ausführungsform der Erfindung bestehen darin, daß sie eine ausreichende elektrische Leitfähigkeit bei Hochfrequenz, eine gute Gleitfläche für das bzw. die Förderelement(e) und eine gute Temperaturbeständigkeit aufweist und eine Grundlast für die Mikrowellen bildet, was besonders wichtig für Produkte mit geringen dielektrischen Verlusten oder bei einem leeren Mikrowellenkanal ist, und bei nicht oxidierenden Gasatmosphären beständig ist.

Wenn der Mikrowellen-Durchlaufofen beim Entbindern oder Sintern eingesetzt wird, so lassen sich dadurch die Entbinder- bzw. Sintertemperaturen zumindest etwas senken, was der Lebensdauer der in einer besonderen Ausführungsform eingesetzten Metallförderbänder zugute kommt, und die Entbinder- bzw. Sintergeschwindigkeiten erhöhen und die Qualität des Entbinder- bzw. Sinterguts verbessern. Die Mikrowellenenergie wirkt bei keramischen Produkten sowie PM-Stählen im Volumen des Produktes. Die konventionelle Heizung sorgt für einen Wärmeeintrag an der Oberfläche des Produktes. Eine Kombination aus Mikrowellenenergie und konventioneller Heizleistung ermöglicht eine gleichmäßigere und schnellere Erwärmung im Volumen sowie an der Oberfläche des Produktes.

Weitere Merkmale und Vorteile der Erfindung ergeben sich aus den Ansprüchen und der nachstehenden Beschreibung, in der Ausführungsbeispiele anhand der schematischen Zeichnungen im einzelnen erläutert sind. Dabei zeigt:
- Figur 1: eine Seitenansicht eines Mikrowellen-Durchlaufofens gemäß einer besonderen Ausführungsform der Erfindung mit einer Mikrowellen-Einkoppelung teilweise im Schnitt zeigt;
- Figur 2: eine Schnittansicht des Mikrowellenkanals des in Figur 1 gezeigten Mikrowellen-Durchlaufofens zeigt;
- Figur 3: eine Seitenansicht eines Mikrowellen-Durchlaufofens gemäß einer weiteren besonderen Ausführungsform der Erfindung mit zwei Mikrowellen-Einkoppelungen zeigt;
- Figur 4: eine Seitenansicht eines Mikrowellen-Durchlaufofens gemäß einer weiteren besonderen Ausführungsform der Erfindung mit vier Mikrowellen-Einkoppelungen zeigt; und
- Figur 5: eine perspektivische Ansicht eines Mikrowellen-Durchlaufofens gemäß einer weiteren besonderen Ausführungsform der Erfindung mit zwei Mikrowellen-Einkoppelungen.

Der in der Figur 1 oben gezeigte Mikrowellen-Durchlaufofen 100, der auch als Mikrowellen-Banddurchlaufofen bezeichnet werden kann, weist einen sich horizontal erstreckenden Mikrowellen-Monomodekanal 110 aus Metall bzw. mit metallischen Innenflächen auf, wobei, wie sich dies aus der Figur 2 ergibt, der Mikrowellen-Monomodekanal 110 einen rechteckigen Querschnitt aufweist, der von einer Bodenwand 112, einer Deckenwand 114 und zwei Seitenwänden 116 und 118 gebildet wird. Der Mikrowellen-Monomodekanal 110 weist einen mit einem Mikrowellen-Sperrfilter 2 versehenen Eingang 120 und einen mit einem Mikrowellen-Sperrfilter 11 versehenen Ausgang 122 auf. Der Mikrowellen-Sperrfilter 2 kann auch als ein Mikrowellen-Einlauffilter bezeichnet werden und der Mikrowellen-Sperrfilter 11 kann auch als ein Mikrowellen-Ausgangsfilter bezeichnet werden. Durch den Mikrowellen-Monomodekanal 110 erstreckt sich horizontal ein Metallförderband 1, das über jeweilige Umlenkrollen 124, 126, 128, 130 im Kreis geführt wird. Auf dem Metallförderband 1 werden Produkte, von denen eines mit dem Bezugszeichen 12 versehen ist, durch den Mikrowellen-Monomodekanal 110 befördert. Im vorliegenden Fall soll das Produkt gesintert werden, d. h., daß der Mikrowellen-Durchlaufofen 100 Bestandteil einer Sinteranlage ist.

Der Mikrowellen-Monomodekanal 110 weist zwei Einkoppelelemente 5 und 8 in Form von jeweils einem oberhalb des Mikrowellen-Monomodekanals 110 vorragenden Stutzen auf, der das Einkoppeln von Mikrowellen in den Mikrowellen-Monomodekanal 110 erlaubt, die mittels eines Magnetrons 4 erzeugt werden. Im vorliegenden Fall ist jedoch das Einkoppelelement 8 mit einem Stopfen 8a versehen, d. h., daß nur an einer Stelle, nämlich bei dem Einkoppelelement 5, Mikrowellen eingekoppelt werden. Zwischen den beiden Einkoppelelementen 5 und 8 befindet sich eine konventionelle Heizeinrichtung 7 in Form einer Muffel, von der ein Heizelement mit dem Bezugszeichen 6 gekennzeichnet ist.

Zwischen dem Einkoppelelement 8 und dem Gasauslaßstutzen 10 ist ein Anschlußstutzen 9a für eine Infrarotkamera 9 angeordnet.

Weiterhin sind im Bereich des Ausgangs 122 ein Gas-Einlaßstutzen 3 und im Bereich des Eingangs 120 ein Gas-Auslaßstutzen 10 mit nachgeschalteter Abfackelvorrichtung (nicht gezeigt) vorgesehen.

Aus der Figur 2 ergibt sich, daß auf der Innenseite der Bodenwand 112 eine Graphithalbschale 132 mit einem U-förmigen Querschnitt so angeordnet ist, daß das Metallförderband 1 darauf gleiten kann und von der Graphithalbschale durch die beiden vertikalen Schenkel 134 und 136 seitlich geführt wird.

In Figur 1 unten sind sowohl die Mikrowellen-Energie E in Längserstreckung des Mikrowellen-Monomodekanals 110 als auch die Temperatur T des Produkts bei Durchlaufen des Mikrowellen-Monomodekanals 110 dargestellt.

Figur 3 zeigt nun den Fall, in dem das Einkoppelelement 8 nicht durch einen Stopfen verschlossen ist, sondern ebenfalls zur Einkoppelung von Mikrowellen-Energie von einem Magnetron 4 dient. Die resultierende Mikrowellen-Energie E in Längserstreckung des Mikrowellen-Monomodekanals 110 sowie die Temperatur T des Produkts bei Durchlaufen des Mikrowellen-Monomodekanals 110 sind ebenfalls in Figur 3 dargestellt.

Schließlich zeigt Figur 4 den Fall, wenn insgesamt vier Einkoppelelemente 5, 8, 138, 140 zum Einkoppeln von Mikrowellen von einem jeweiligen Magnetron 4, 4, 4, 4 vorgesehen sind. Die gestrichelten Linien zeigen die Mikrowellen-Energie E durch die jeweilige Einkoppelung und die durchgezogene Linie zeigt die gesamte Mikrowellen-Energie E in Längserstreckung des Mikrowellen-Monomodekanals 110. Die Kurve der Temperatur T zeigt die Erwärmung des Produktes vom Eingang (links) bis zum Ausgang (rechts).

Wichtig ist noch anzumerken, daß zwischen dem Einkoppelelement 5, 8, 138, 140 jeweils eine konventionelle Heizeinrichtung 7 vorgesehen ist.

Figur 5 zeigt eine perspektivische Ansicht einer alternativen Ausführungsform eines Mikrowellen-Durchlaufofens 100 gemäß der vorliegenden Erfindung. Anstelle eines Metallförderbandes 1, wie in den Figuren 1 bis 4, sind Platten, die mit den Bezugszeichen A, B, C, D, E, F, G, H, I, J und K gekennzeichnet sind, vorgesehen. Weiterhin sind am Eingang 120 sowie am Ausgang 122 des Mikrowellen-Monomodekanals 110 jeweils eine Stoßeinrichtung 142 und 144 in Form von Stempeln bzw. Schiebern vorgesehen, mittels derer die im rechten Winkel zur Längserstreckung des Mikrowellen-Monomodekanals 110 zugeführten Platten in Längserstreckung des Mikrowellen-Monomodekanals 110 jeweils einzeln und vorzugsweise in regelmäßigen zeitlichen und damit räumlichen Abständen am Eingang 120 eingeführt und am Ausgang 122 im rechten Winkel dazu wieder weiter befördert werden. Die Platten werden dabei in einem Stoßbetrieb wie in einem Stoßofen durch den Mikrowellen-Durchlaufofen 100 befördert. Beispielsweise kann der Stoßbetrieb wie folgt aussehen:
1. Der Stempel der Stoßeinrichtung 142 fährt zurück und gibt die Position im "Knick Einlauf" frei.
2. Die Platte C fährt auf die freie Position im "Knick Einlauf".
3. Der Stempel der Stoßeinrichtung 142 stößt die Platte I von Position im "Knick Auslauf'.
4. Der Stempel der Stoßeinrichtung 142 stößt die Platte C in Richtung des Eingangs 120 des Mikrowellen-Monomodekanals 110 und fährt anschließend zurück.

Die Platten A bis K bestehen aus Graphit und gleiten auf einer Graphithalbschale 132, wie sie bereits in den Figuren 1 bis 4 gezeigt und oben beschrieben ist.

Die in der vorstehenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Mikrowellen-Durchlaufofen (100) mit
- einem Mikrowellenkanal mit einem Eingang und einem Ausgang sowie einer Bodenwand (112), einer Deckenwand (114) und zwei Seitenwänden (116, 118),
- mindestens einem Mikrowellen-Generator,
- mindestens einem in den Innenraum des Mihowellenkanals mündenden Mikrowellen-Einkoppelelement (5, 8, 138, 140), das von dem Mikrowellen-Generator mit Mikrowellen-Energie gespeist wird,
- einem sich durch den Mikrowellenkanal erstreckenden Fördermittel mit mindestens einem Förderelement, und
- am Eingang (120) und am Ausgang (122) des Mikrowellenkanals jeweils einem Mikrowellen-Sperrfilter (2, 11),
**dadurch gekennzeichnet, daß**
das bzw. die Förderelement(e) auf einem Körper aus mindestens einem Halbleitermateilal, der auf der Innenseite der Bodenwand angeordnet oder damit elektrisch verbunden ist, gelagert ist bzw. sind und der Mikrowellenkanal ein Mikrowellen-Monomodekanal (110) ist.

2. Mikrowellen-Durchlaufofen (100) nach Anspruch, **dadurch gekennzeichnet, daß** der Körper plattenförmig gestaltet ist.

3. Mikrowellen-Durchlaufofen (100) nach Anspruch 1, **dadurch gekennzeichnet, daß** der Körper gestaltet ist, um das Förderelement bzw. die Förderelemente zusätzlich an dessen bzw. deren Längsseiten zu führen.

4. Mikrowellen-Durchlaufofen (100) nach Anspruch 3, **dadurch gekennzeichnet, daß** der Körper im Querschnitt quer zu seiner Längserstreckung U-förmig gestaltet ist.

5. Mikrowellen-Durchlaufofen (100) nach einem der vorangehenden Ansprüche, **dadurch gekennzeichnet, daß** der Körper in seiner Längserstreckung mehrteilig gestaltet ist.

6. Mikrowellen-Durchlaufofen (100) nach einem der vorangehenden Ansprüche, **dadurch gekennzeichnet, daß** sich der Körper durch den gesamten Mikrowellenkanal längs erstreckt. -

7. Mikrowellen-Durchlaufofen (100) nach einem der vorangehenden Ansprüche, **dadurch gekennzeichnet, daß** das bzw. mindestens ein Halbleitermaterial Siliziumcarbid, Siliziumnitrit, reines Silizium oder Germanium ist.

8. Mikrowellen-Durchlaufofen (100) nach einem der Ansprüche 1 bis 6, **dadurch gekennzeichnet, daß** das bzw. mindestens ein Halbleitermaterial Graphit.

9. Mikrowellen-Durchlaufofen (100) nach einem der vorangehenden Ansprüche, **dadurch gekennzeichnet, daß** der Mikrorwellenkanal im Querschnitt quer zu seiner Längserstreckung rechteckig ist.

10. Mikrowellen-Durchlaufofen (100) nach einem der vorangehenden Ansprüche, **dadurch gekennzeichnet, daß** das Mikrowellen-Einkoppelelement (8) bzw. mindestens eines der Mikrowellen-Einkoppelelemente (5, 8, 138, 140) bei Nichtgebrauch zur Umgebung verschließbar ist.

11. Mikrowellen-Durchlaufofen (100) nach einem der vorangehenden Ansprüche, **dadurch gekennzeichnet, daß** zusätzlich mindestens eine konventionelle Heizeinrichtung (7) vorgesehen ist.

12. Mikrowellen-Durchlaufofen (100) nach Anspruch 11, **dadurch gekennzeichnet, daß** mindestens zwei Mikrowellen-Einkoppelelemente (5, 8, 138, 140) vorgesehen sind und zwischen benachbarten Mikrowellen-Einkoppelelementen (5, 8, 138, 140) jeweils eine konventionelle Heizeinrichtung (7) vorgesehen ist.

13. Mikrowellen-Durchlaufofen (100) nach einem der vorangehenden Ansprüche, **dadurch gekennzeichnet, daß** das Förderelement ein Metallförderband (1) ist.

14. Mikrowellen-Durchlaufofen (100) nach Anspruch 13, **dadurch gekennzeichnet, daß** das Metallförderband (1) ein Kettenband oder Drahtgeflechtband ist.

15. Mikrowellen-Durchlaufofen (100) nach Anspruch 13 oder 14, **dadurch gekennzeichnet, daß** das Metallförderband (1) ein Endlosband ist.

16. Mikrowellen-Durchlaufofen (100) nach einem der Ansprüche 1 bis 12, **dadurch gekennzeichnet, daß** das Fördermittel mindestens eine Stoßeinrichtung umfaßt und das Förderelement bzw. die Förderelemente eine Platte bzw. Platten aus mindestens einem Halbleitermaterial ist bzw. sind.

17. Mikrowellen-Durchlaufofen (100) nach Anspruch 16, **dadurch gekennzeichnet, daß** bzw. mindestens ein Halbleitermaterial Siliziumcarbid, Siliziumnitrit, reines Silizium oder Germanium ist.

18. Mikrowellen-Durchlaufofen (100) nach Anspruch 17, **dadurch** gekennzeichet, daß bzw. mindestens ein Halbleitermaterial Graphit ist.

19. Mikrowellen-Durchlaufofen (100) nach einem der vorangehenden Ansprüche, **dadurch gekennzeichnet, daß** er in Modulbauweise hergestellt ist.

20. Mikrowellen-Durchlaufofen (100) nach einem der vorangehenden Ansprüche, **dadurch gekennzeichnet, daß** er kontinuierlich betreibbar ist.

21. Entbinderanlage mit einem Mikrowellen-Durchlaufofen (100) nach einem der vorangehenden Ansprüche.

22. Sinteranlage mit einem Mikrowellen-Durchlaufofen (100) nach einem der Ansprüche 1 bis 20.

## Claims

1. A continuous microwave furnace (100) with:
- a microwave channel having an inlet and an outlet as well as a bottom wall (112), a top wall (114) and two side walls (116, 118);
- at least one microwave generator;
- at least one microwave coupler element (5, 8, 138, 140) opening into the interior of the microwave channel which is supplied with microwave energy from the microwave generator;
- a conveyor means extending through the microwave channel having at least one conveyor element; and
- a microwave barrier filter (2, 11) at the inlet (120) and at the outlet (122) of the microwave channel;
**characterized in that**
the conveyor element(s) is or are carried on a body formed from at least one semiconductor material which is arranged on the inside of the bottom wall or is electrically connected thereto, and the microwave channel is a monomode microwave channel (110).

2. A continuous microwave furnace (100) according to claim 1, **characterized in that** the body is configured as a platen.

3. A continuous microwave furnace (100) according to claim 1, **characterized in that** the body is configured in order to additionally guide the conveyor element or the conveyor elements on its or their longitudinal sides.

4. A continuous microwave furnace (100) according to claim 3, **characterized in that** the body is configured in a U-shape in cross section perpendicular to its longitudinal direction.

5. A continuous microwave furnace (100) according to one of the preceding claims, **characterized in that** the body is configured as a plurality of parts in its longitudinal direction.

6. A continuous microwave furnace (100) according to one of the preceding claims, **characterized in that** the body extends longitudinally through the entire microwave channel.

7. A continuous microwave furnace (100) according to one of the preceding claims, **characterized in that** the or at least one semiconductor material or materials is silicon carbide, silicon nitrite, pure silicon or germanium.

8. A continuous microwave furnace (100) according to one of claims 1 to 6, **characterized in that** the or at least one semiconductor material or materials is graphite.

9. A continuous microwave furnace (100) according to one of the preceding claims, **characterized in that** the microwave channel is rectangular in cross section perpendicular to its longitudinal direction.

10. A continuous microwave furnace (100) according to one of the preceding claims, **characterized in that** the microwave coupler element (8) or at least one of the microwave coupler elements (5, 8, 138, 140) can be closed to the environment when not in use.

11. A continuous microwave furnace (100) according to one of the preceding claims, **characterized in that** in addition, at least one conventional heating device (7) is provided.

12. A continuous microwave furnace (100) according to one of the preceding claims, **characterized in that** at least two microwave coupler elements (5, 8, 138, 140) are provided and at least one conventional heating device (7) is provided between adjacent microwave coupler elements (5, 8, 138, 140).

13. A continuous microwave furnace (100) according to one of the preceding claims, **characterized in that** the conveyor element is a metal conveyor belt (1).

14. A continuous microwave furnace (100) according to claim 13, **characterized in that** the metal conveyor belt (1) is a chain belt or a wire mesh belt.

15. A continuous microwave furnace (100) according to claim 13 or claim 14, **characterized in that** the metal conveyor belt (1) is a continuous belt.

16. A continuous microwave furnace (100) according to one of claims 1 to 12, **characterized in that** the conveyor means comprise at least one thrust device and the conveyor element or conveyor elements is a platen or are platens formed from at least one semiconductor material.

17. A continuous microwave furnace (100) according to claim 16, **characterized in that** the or at least one semiconductor material is silicon carbide, silicon nitrite, pure silicon or germanium.

18. A continuous microwave furnace (100) according to claim 17, **characterized in that** the or at least one semiconductor material is graphite.

19. A continuous microwave furnace (100) according to one of the preceding claims, **characterized in that** its,construction is modular.

20. A continuous microwave furnace (100) according to one of the preceding claims, **characterized in that** it can be operated continuously.

21. A debinding unit with a continuous microwave furnace (100) according to one of the preceding claims.

22. A sintering unit with a continuous microwave furnace (100) according to one of claims 1 to 20.

## Revendications

1. Four continu à microondes (100), comprenant :
- un canal à micro-ondes, avec une entrée et une sortie, ainsi qu'une paroi de fond (112), une paroi de plafond (114) et deux parois latérales (116, 118),
- au moins un générateur de micro-ondes,
- au moins un élément de couplage de micro-ondes (5, 8, 138, 140), débouchant dans l'espace intérieur du canal à micro-ondes, alimenté avec une énergie de micro-ondes par le générateur de micro-ondes,
- un moyen de transfert, s'étendant à travers le canal à micro-ondes, équipé d'au moins un élément de transfert, et
- un filtre de blocage de micro-onde (2, 11), chaque fois à l'entrée (120) et à la sortie (122) du canal à micro-ondes,
**caractérisé en ce que**
le ou les éléments de transfert est ou sont monté(s) sur un corps composé d'au moins un matériau semiconducteur, disposé sur la face intérieure de la paroi de fond ou lui étant reliée électriquement, et le canal à micro-ondes est un canal monomode à microondes (110).

2. Four continu à microondes (100) selon la revendication 1, **caractérisé en ce que** le corps est conformé en plaque.

3. Four continu à microondes (100) selon la revendication 1, **caractérisé en ce que** le corps est conformé pour guider l'élément de transfert ou les éléments de transfert en plus sur son côté longitudinal, ou leurs côtés longitudinaux.

4. Four continu à microondes (100) selon la revendication 3, **caractérisé en ce que** le corps a une section transversale en forme de U, observée transversalement à son étendue longitudinale.

5. Four continu à microondes (100) selon l'une des revendications précédentes, **caractérisé en ce que** le corps est conformé en plusieurs parties, dans son étendue longitudinale.

6. Four continu à microondes (100) selon l'une des revendications précédentes, **caractérisé en ce que** le corps s'étend longitudinalement à travers l'ensemble du canal à micro-ondes.

7. Four continu à microondes (100) selon l'une des revendications précédentes, **caractérisé en ce que** le, ou au moins un, matériau semi-conducteur est du carbure de silicium, du nitrure de silicium, du silicium pur ou du germanium pur.

8. Four continu à microondes (100) selon l'une des revendications 1 à 6, **caractérisé en ce que** le, ou au moins un, matériau semi-conducteur est du graphite.

9. Four continu à microondes (100) selon l'une des revendications précédentes, **caractérisé en ce que** le canal à miro-ondes a une section transversale rectangulaire, transversalement à son étendue longitudinale.

10. Four continu à microondes (100) selon l'une des revendications précédentes, **caractérisé en ce que** l'élément de couplage de micro-ondes (8), ou au moins l'un des éléments de couplage de micro-ondes (5, 8, 138, 140) est obturable vis à vis de l'environnement, en cas de non utilisation.

11. Four continu à microondes (100) selon l'une des revendications précédentes, **caractérisé en ce qu'**un dispositif de chauffage (7) classique est prévu en plus.

12. Four continu à microondes (100) selon la revendication 11, **caractérisé en ce qu'**au moins deux éléments de couplage de micro-ondes (5, 8, 138, 140) sont prévus, et chaque fois un dispositif de chauffage (7) classique est prévu entre des éléments de couplage de micro-ondes (5, 8, 138, 140) voisins.

13. Four continu à microondes (100) selon l'une des revendications précédentes, **caractérisé en ce que** l'élément de transfert est une bande de convoyeur métallique (1).

14. Four continu à microondes (100) selon la revendication 13, **caractérisé en ce que** la bande de convoyeur métallique (1) est une bande en chaîne ou une bande en tresse de fil.

15. Four continu à microondes (100) selon la revendication 13 ou 14, **caractérisé en ce que** la bande de convoyeur métallique (1) est une bande sans fin.

16. Four continu à microondes (100) selon l'une des revendications 1 à 12, **caractérisé en ce que** le moyen de transfert comprend au moins un dispositif à poussoir et l'élément de transfert ou les éléments de transfert sont une plaque ou des plaques, composée(s) d'au moins un matériau semi-conducteur.

17. Four continu à microondes (100) selon la revendication 16, **caractérisé en ce que** le, ou au moins un, matériau semi-conducteur est du carbure de silicium, du nitrure de silicium, du silicium pur ou du germanium pur.

18. Four continu à microondes (100) selon la revendication 17, **caractérisé en ce que** le, ou au moins un, matériau semi-conducteur est du graphite.

19. Four continu à microondes (100) selon l'une des revendications précédentes, **caractérisé en ce qu'**il est fabriqué en mode de construction modulaire.

20. Four continu à microondes (100) selon l'une des revendications précédentes, **caractérisé en ce qu'**il est susceptible de fonctionner en continu.

21. Installation de déliantage, équipée d'un four continu à microondes (100) selon l'une des revendications précédentes.

22. Installation de frittage, équipée d'un four continu à microondes (100) selon l'une des revendications 1 à 20.
